# EUROPÄISCHE PATENTSCHRIFT

(11) **EP 1 908 898 B1**
(45) Veröffentlichungstag und Bekanntmachung des Hinweises auf die Patenterteilung: **20.12.2017**
(21) Anmeldenummer: 06021038.2
(22) Anmeldetag: 06.10.2006
(51) Int. Cl.: E05B 1/00, E05B 3/00, E05B 47/06

(54) **Knauf für ein elektronischen Schließzylinder**
Door knob for electronic locking cylinder
Bouton pour cylindre de serrure électronique

(43) Veröffentlichungstag der Anmeldung: 09.04.2008
(73) Patentinhaber: SimonsVoss Technologies GmbH, 85774 Unterföhring (DE)
(72) Erfinder: Meyerle, Herbert, 82216 Maisach (DE)
(74) Vertreter: Vossius & Partner Patentanwälte Rechtsanwälte mbB

(56) Entgegenhaltungen:
- EP-A- 1 039 072
- EP-A- 1 052 040
- EP-A- 1 574 643
- DE-A1- 10 329 969
- DE-A1- 19 851 308
- DE-A1-102004 009 992
- DE-B- 1 147 507
- DE-C- 19 854 879
- DE-U1- 20 011 806
- FR-A1- 2 761 396
- GB-A- 624 217
- US-A- 2 105 616
- US-A- 2 688 297
- US-A- 3 785 687
- US-A1- 2003 213 104
- US-A1- 2004 040 355

## Beschreibung

Die vorliegende Erfindung betrifft einen Knauf, insbesondere für einen elektronischen Schließzylinder, sowie einen elektrischen Schließzylinder mit einem solchen Knauf und ein Kit mit einem solchen elektronischen Schließzylinder und einem Werkzeug zum Öffnen des Bajonett-Verschlusses des Knaufs. Typischerweise werden Einsteckschlösser nach DIN 18251 für Türen mit mechanischen Schließzylindern nach DIN 18252 versehen. Solche Schließzylinder weisen ein Zylindergehäuse und darin einen Zylinderkern auf, der mit einem passenden Schlüssel im Gehäuse gedreht werden kann und einen aus dem Zylindergehäuse herausragenden Schließbart (Mitnehmer) bewegt, um das Schloss auf- oder zuzusperren. Es gibt verschiedene Bauformen wie Profilzylinder, Rundzylinder, Ovalzylinder (siehe hierzu auch DIN EN 1303). Der Schließzylinder ist heutzutage das Kernstück der Sicherheit von Schloss und Tür.

Die bekannten mechanischen Schließzylinder lassen bezüglich Sicherheit, Schließplangestaltung und Flexibilität viele Wünsche offen, denn die mechanischen Schlüssel sind leicht kopierbar, Schließpläne, die angeben, welche Person zu welcher Tür Zutritt hat, müssen im wesentlichen hierarchisch strukturiert sein, und bei Schlüsselverlust und Schließplanmodifizierung müssen die Schließzylinder komplett ausgetauscht werden. Zur Vermeidung dieser Probleme wurden elektronische Schließzylinder vorgeschlagen.

Elektronische Schließzylinder sind im Stand der Technik bekannt. Elektronische Schließzylinder zeichnen sich im allgemeinen dadurch aus, dass anstelle der mechanischen Kodierung des Schlüssels eine elektronische Kodierung, z.B. in Form von elektrischen Signalen verwendet wird. Anstelle eines mechanischen Schlüssels wird hierzu ein "elektronischer Schlüssel" in Form eines Transmitters oder Transponders verwendet, der die elektrischen Signale mittels elektromagnetischen Wellen vom Transponder zum Schließzylinder überträgt. Die Signale werden mittels Elektronikeinrichtung verifiziert, wobei die Elektronikeinrichtung meistens in einem Knauf oder in zwei Knäufen, die an dem Schließzylinder bzw. Profilzylinder vorgesehen sind, untergebracht ist. Der Knauf bzw. die Knäufe dienen neben der Unterbringung von elektronischen Komponenten auch als Handhaben zum Betätigen des Schließzylinders und dessen Schließbart.

So offenbart die DE 198 51 308 einen Schließzylinder mit einem in ein Türschloss einsetzbaren Zylindergehäuse, einen bezüglich des Gehäuses drehbar angebrachten Schließbart zur Betätigung von Schließeinrichtungen des Türschlosses, eine türinnenseitige Handhabe zur Betätigung des Schließbarts und eine türaußenseitige Handhabe zur Betätigung des Schließbarts bei festgestellter Zutrittsberechtigung. Eine Zutrittskontrollelektronik zur Verifikation der Zutrittsberechtigung einer Zutritt verlangenden Person, ist in der türinnenseitigen Handhabe angeordnet.

Die DE 10 2004 009 992 offenbart einen Drehknauf welcher sich über eine Rastverbindung mit dem Schloss montieren lässt, und mittels eines Antriebsmagneten auseinanderzubauen ist.

Die EP 1 039 072 offenbart ein Möbelschloss mit einem abnehmbaren Knauf der einen Kunststoffzylinder mit einem darüber angeordneten Kunststoffdeckel aufweist. Zwischen dem Kunststoffdeckel und dem Kunststoffzylinder sitzt eine Lagerhülse. die Bajonettschlitze zur Drehverriegelung auf dem Kunststoffdeckel hat.

Die DE 1 147 507 betrifft einen Türknauf für Türschlösser, wobei der Türknauf mit seinem Schaft für Montagezwecke in Axialrichtung in einer kronenartigen Längsführung des an dem Türblatt befestigbaren Türschildes gelagert ist.

### Elektronische

Schließzylinder gibt es in der Ausführung als Einfachknaufzylinder (Halbzylinder) und als Doppelknaufzylinder. Zum Ein- oder Ausbau eines elektronischen Einfachknaufzylinders wird der Knauf, je nach Hersteller und Bauart, um einige Grad gedreht, damit der Schließbart nicht vom Zylindergehäuse bzw. Schließzylinder hervorsteht und der Schließzylinder sich ins Gehäuse des Schlosses einführen lässt. Der Schließzylinder wird am Gehäuse des Schlosses mit einer relativ langen Schraube, der sogenannten Stulpschraube montiert. Bei der Monatage von Doppelknaufzylindern muss zudem noch einer der Knäufe abmontiert werden, damit der Schließzylinder in das Gehäuse des Schlosses eingesetzt werden kann.

Die Knäufe sind in einigen Modellen mittels radial angeordneten, z.T. leicht modifizierten Innensechskant-Gewindestiften an der Achse des Schließzylinders befestigt. Diese können in der Regel durch handelsübliches Werkzeug leicht von unberechtigten Personen entfernt werden.

Die in den Knäufen untergebrachte Elektronik und/oder Batterie(n) sollen einerseits möglichst gut vor unberechtigtem Zugriff geschützt sein. Zum Austauschen der Batterien sollen diese Knäufe jedoch von Fachkräften leicht geöffnet werden können.

Bei einigen elektronischen Schließzylindern sind die Knäufe aus gedrehtem Metall, Druckguss bzw. Kunststoff hergestellt. Druckgussknäufe haben meist relativ dicke Wandungen und sind dadurch sehr schwer. Gedrehte Metallknäufe können zwar mit einer dünneren Wandung hergestellt werden, allerdings sind solche Knäufe sehr teuer. Kunststoffknäufe können sehr preiswert hergestellt werden, jedoch bieten Kunststoffknäufe nicht die Robustheit eines Metallknaufes. Zudem wird vom Endverbraucher ein Metallknauf als ästhetischer und hochwertiger empfunden.

Es ist eine Aufgabe der vorliegenden Erfindung, einen verbesserten Knauf, einen elektrischen Schließzylinder mit einem solchen verbesserten Knauf bereitzustellen und bevorzugt die oben beschriebenen Nachteile des Standes der Technik zu überwinden.

Die Aufgabe der vorliegenden Erfindung wird durch die unabhängigen Patentansprüche gelöst. Die abhängigen Patentansprüche beschreiben weitere bevorzugte Ausführungsformen und Abwandlungen der vorliegenden Erfindung.

Die vorliegende Erfindung betrifft einen Knauf, insbesondere für einen elektronischen Schließzylinder, sowie einen elektrischen Schließzylinder und ein Verfahren zur Anbringung eines solchen Knaufs an einen elektronischen Schließzylinder. Die vorliegende Erfindung betrifft ferner ein Verfahren zum Öffnen und Schließen eines erfindungsgemäßen Knaufs.

Der erfindungsgemäße Knauf für einen elektronischen Schließzylinder weist zumindest ein Griffteil mit einem Bajonett-Verschluss auf, so dass der Griffteil an den verbleibenden Schließzylinder lösbar angeordnet werden kann. Der Bajonett-Verschluss weist mindestens ein zumindest teilweise drehbares Ringelement auf, wobei der Bajonett-Verschluss zwei Sperrelemente aufweist, welche eine Verdrehung des Ringelements erst ermöglichen, wenn dieses an zwei Stellen gegen eine jeweils starke Federwirkung angehoben wird.

Vorzugsweise weist der erfindungsgemäße drehbare Knauf für einen elektronischen Schließzylinder ein erstes Griffteil, welches aus Metall tiefgezogen ist, und ein zweites Griffteil auf, wobei das erste und das zweite Griffteil für das Bilden des Knaufs miteinander verbunden sind. Das erste Griffteil, das vorzugsweise im wesentlichen zylindrisch ist, kann lösbar oder fest mit dem zweiten Griffteil verbunden sein. Vorzugsweise sind die beiden Griffteile für einen Knauf, der Elektronikeinrichtungen und/oder Batterie(n) enthält, lösbar miteinander verbunden. Gemäß einer bevorzugten Ausführungsform, ist eine Vorspanneinrichtung vorgesehen, die das zweite Griffteil gegen das erste Griffteil zur Vermeidung eines sichtbaren Spalts zwischen ihnen vorspannt, wenn die beiden Griffteile im verbundenen Zustand sind. Diese Ausführungsform eines Knaufs ist beispielsweise für einen Innenknauf vorteilhaft, insbesondere wenn im Innenknauf die gesamte Elektronik untergebracht ist.

Die beiden Griffteile sind vorzugsweise fest miteinander verbunden, wenn keine Elektronikeinrichtungen oder Batterien im Knauf vorhanden sind. Das erste Griffteil kann durch eine reib- und/oder formschlüssige Verbindung unlösbar mit dem zweiten Griffteil verbunden sein. Da bei einem Doppelknaufzylinder zumindest einer der Knäufe abnehmbar sein soll, ist es vorteilhaft, wenn der abnehmbare Knauf so ausgebildet ist, dass die beiden Griffteile fest miteinander verbunden sind. Der abnehmbare Knauf kann dann als "ein Stück" abgenommen werden. Diese Ausführungsform ist für einen Außenknauf vorteilhaft, da er vorzugsweise keine sensitiven Elektronikkomponenten und/oder eine Batterie aufweist. Vorzugsweise sind die oben diskutierten bevorzugten Ausführungen für den Innenknauf und den Außenknauf dahingehend sehr ähnlich, dass sie einen gleichen Verschlussmechanismus aufweisen, der im folgenden auch als erster Bajonett-Verschluss bezeichnet wird.

Ein einfach herzustellender, dennoch strapazierfähiger und ästhetischer Knauf wird erfindungsgemäß dadurch erreicht, dass das erste (vordere) Griffteil vorzugsweise aus Edelstahl tiefgezogen und gebürstet oder poliert ist. Das erste Griffteil kann bei entsprechender elektrischer Isolation als Hochfrequenzantenne verwendet werden, was den bevorzugten Vorteil hat, dass der Knauf selbst nicht HF durchlässig sein muss und deswegen seine Metallästhetik behalten kann. Das zweite (hintere) Griffteil ist vorzugsweise aus Metall und kann beispielsweise durch bekannte Gießverfahren hergestellt werden. Das erste Griffteil und/oder das zweite Griffteil kann zudem mit einer Innenverkleidung aus Kunststoff stabilisiert sein, wobei weitere Funktionselemente vorgesehen werden können. Die Innenverkleidung aus Kunststoff hat den bevorzugten Vorteil, dass die Innenverkleidung des Innenknaufs einen Teil eines Bajonett-Verschlusses bilden kann. Zudem können flexible Elemente aus Kunststoff vorgesehen werden, die die Batterien gegen Verschiebungen innerhalb des Innenknaufs sichern.

Für eine einfache und dennoch manipulationssichere Montage der Knäufe an einen elektronischen Schließzylinder weist zumindest ein erstes Griffteil des Knaufs einen (ersten) Bajonett-Verschluss dergestalt auf, dass das erste Griffteil an ein zweites Griffteil des Knaufs oder den verbleibenden Schließzylinder lösbar angeordnet werden kann. Mit anderen Worten ist für die Ausführungsform, bei der das erste Griffteil mit dem zweiten Griffteil fest miteinander verbunden ist, der Bajonett-Verschluss dazu geeignet, den Knauf "im Ganzen", d.h. quasi als "ein Stück", mit dem Schließzylinder zu verbinden bzw. davon zu lösen. Für die Ausführungsform, bei der das erste Griffteil lösbar mit dem zweiten Griffteil verbunden ist, dient der (erste) Bajonett-Verschluss dazu, dass die beiden Griffteile lösbar miteinander verbunden werden können. In dieser Ausführungsform ist der Bajonett-Verschluss vorzugsweise vorgespannt, damit im verbundenen Zustand zwischen dem ersten und dem zweiten Griffteil kein Spalt sichtbar wird.

Der (erste) Bajonett-Verschluss weist vorzugsweise mindestens ein zumindest teilweise drehbares Ringelement auf, welches vorzugsweise an dem zweiten Griffteil angeordnet und axial gesichert ist und ein Nockenelement freigibt oder nach einer Verdrehung zum Arretieren hintergreift. Das Ringelement kann bevorzugt aus Federstahl hergestellt sein.

Der (erste) Bajonett-Verschluss weist zudem einen Sperrmechanismus auf, vorzugsweise mit mindestens einem, vorzugsweise zwei Sperrelementen, welche eine Verdrehung des Ringelements erst nach Betätigung des Sperrmechanismus erlauben. Der Sperrmechanismus kann dergestalt sein, dass er mit einem, das Ringelement verdrehenden Werkzeug betätigbar ist. Der Sperrmechanismus ist vorzugsweise von einem das Ringelement verdrehenden Werkzeug nach dem Schlüssel-Schloß-Prinzip betätigbar. Vorzugsweise weist das Ringelement erste und zweite Aussparungen auf, in die die Sperrelemente des Sperrmechanismus einrasten können, d.h. die Sperrelemente greifen im offenen Zustand des Bajonett-Verschlusses in die ersten Aussparungen und greifen im verschlossenen Zustand des Bajonett-Verschlusses in die zweiten Aussparungen, wodurch ein Öffnen ohne geeignetes Werkzeug verhindert bzw. blockiert wird. Vorzugsweise ist das Ringelement über eine starke Federwirkung vorgespannt. Das Ringelement ist erst verdrehbar, wenn das Ringelement an den Stellen der Sperrelemente gegen diese jeweilige starke Federwirkung angehoben wird, d.h. das Ringelement wird an den Aussparungen derart angehoben, dass das Ringelement über die Sperrelemente verdreht werden kann. Die Anhebung des Ringelements über die Sperrelemente erfolgt vorzugsweise automatisch, wenn das Werkzeug zum Drehen angesetzt und gedreht wird. Gemäß einer Ausführungsform ist der Sperrmechanismus durch Konusse betätigbar, die an Klauen bzw. Nasen des Werkzeugs angeordnet sind, wobei die Klauen überdies zum Verdrehen des Ringelements vorgesehen sind, d.h. durch den Konus bzw. die Konusse am Werkzeug kann das Ringelement über das bzw. über die Sperrelemente angehoben werden.

Gemäß einer weiteren Ausführungsform ist das zweite Griffteil ein Griffmuldenring, vorzugsweise mit zwei Griffmulden, die die Handhabung der Knäufe weiter unterstützt. In der oder den Griffmulde(n), vorzugsweise in der Griffmulde des Innenknaufs kann zudem noch ein elektrischer Taster vorgesehen sein. Ein elektrischer Taster am Innenknauf, vorzugsweise am Griffmuldenring, und noch bevorzugter innerhalb der Griffmulde, koppelt nach Drücken dieses Tasters den Innenknauf mit dem Schließbart, sodass ein Benutzer von innen den Schließbart drehen kann. Somit ist der Schließzylinder auch von der Innenseite ohne Transponder aufschließbar. Das Anbringen des Tasters innerhalb einer Griffmulde des Innenknaufs hat den Vorteil, dass der elektrische Schließzylinder von einem Benutzer intuitiv richtig bedient wird.

Gemäß einer anderen Ausführungsform kann der Schließzylinder auch dergestalt sein, dass der Innenknauf stets fest mit dem Schließbart gekoppelt ist, d.h. der Zylinder kann von innen stets ohne Transponder einfach durch Drehen des Innenknaufs aufgeschlossen werden. Die Ausführungsform ohne Taster, bzw. mit einer festen Kopplung zwischen Innenknauf und Schließbart ist zwar preiswerter in der Herstellung, jedoch bietet die Ausführungsform mit der variablen Kopplung zwischen Innenknauf und Schließbart (Ausführungsform mit Taster) in puncto Manipulationssicherheit Vorteile. So kann beispielsweise die Kopplung zwischen Innenknauf und Schließbart zeitlich begrenzt werden, entweder nach Betätigen des Tasters oder es kann mittels Software der Zeitraum einer Kopplung programmiert werden. Der Taster kann auch für zusätzliche Steuermöglichkeiten dienen.

Die Erfindung betrifft auch einen elektronischen Schließzylinder mit einem Knauf der oben beschriebenen Art, d.h. einen Einfachknaufzylinder oder einen Doppelknaufzylinder. Der bevorzugte elektronische Doppelknaufzylinder weist vorzugsweise einen Innenknauf, der geöffnet werden kann, und einen vom Schließzylinder entfernbaren Außenknauf auf. Vorzugsweise ist der Schließzylinder derart ausgebildet, dass ein erstes Werkzeug geeignet ist, nur den Außenknauf zu entfernen und nicht den Innenknauf zu öffnen, und ein zweites Werkzeug geeignet, den Außenknauf zu entfernen und den Innenknauf zu öffnen.

Im folgenden wird eine bevorzugte Ausführungsform der vorliegenden Erfindung unter Bezugnahme auf die Figuren ausführlich beschrieben. Es zeigen:
- Fig. 1: einen Schließzylinder mit erfindungsgemäßen Knäufen;
- Fig. 2: eine Detailansicht eines erfindungsgemäßen Innenknaufs;
- Fig. 3: einen Schließzylinder mit abgenommenem erfindungsgemäßen Außenknauf;
- Fig. 4: eine Detailansicht eines Ringelements eines erfindungsgemäßen Außenknaufs;
- Fig. 5: eine Detailansicht eines Werkzeugs zum Entfernen eines erfindungsgemäßen Knaufs.

Fig. 1 zeigt eine perspektivische Ansicht eines Doppelknaufzylinders 42 mit einem inneren Türknauf 1 (Innenknauf) und einem äußeren Türknauf 2 (Außenknauf), die an einem Schließzylinder angebracht sind. Der Schließzylinder weist einen Mitnehmer bzw. Schließbart 3 auf, der zumindest teilweise um die Drehachse bzw. Längsachse des Schließzylinders, d.h. um die sich durch Schließzylinder und die Türknäufe 1 und 2 erstreckende Längsachse, drehbar ist.

Sowohl der Außenknauf 2 als auch der Innenknauf 1 weist ein erstes Griffteil 21 bzw. 11 auf und ein zweites Griffteil 22 bzw. 12 auf. Wie aus der Zeichnung ersichtlich, sind beide Griffteile, d.h. 11 mit 12 bzw. 21 mit 22 für das Bilden des jeweiligen Knaufs (Innenknauf bzw. Außenknauf) miteinander verbunden.

Das erste Griffteil 11 bzw. 21 ist in der dargestellten Ausführungsform eine Kappe, die vorzugsweise aus Metall hergestellt ist. Die Kappe kann mittels üblicher Verfahren wie Gießen, Pressgießen hergestellt werden. Es hat sich jedoch herausgestellt, dass durch Tiefziehen besonders robuste, kostengünstige bzw. formschöne Kappen hergestellt werden können. Alternativ zur Bezeichnung "erstes Griffteil" wird daher im folgenden der Begriff "Tiefziehkappe" verwendet. Eine aus Edelstall hergestellte Tiefziehkappe kann einfach weiterverarbeitet werden, sodass die Tiefziehkappen bevorzugter Ausführungsformen zusätzlich gebürstet und poliert werden, wodurch eine robuste, elegante und hochwertig empfundene Erscheinung der Tiefziehkappe erreicht wird.

Vorzugsweise weist das zweite Griffteil, d.h. 12 bzw. 22 eine Griffmulde auf und ist vorzugsweise als Ring ausgebildet, sodass mit Bezug auf die speziell dargestellten Ausführungsformen die Bezeichnung "Griffmuldenring" wahlweise verwendet wird.

In der dargestellten Ausführungsform ist das erste Griffteil 21 (Tiefziehkappe 21) des Außenknaufs 2 mit dem zweiten Griffteil bzw. Griffmuldenring 22 fest verbunden, wohingegen das erste Griffteil 11 (Tiefziehkappe) des Innenknaufs 1 mit dem zweiten Griffteil bzw. Griffmuldenring 12 lösbar verbunden ist.

Die feste Verbindung des ersten Griffteils 21 mit dem Griffmuldenring 22 wird beispielsweise durch Ineinanderpressen erreicht, wodurch eine reib- und/oder formschlüssige Verbindung hergestellt wird. Der Außenknauf 2 kann somit als "ein Stück" an den Schließzylinder montiert werden. Dies hat den Vorteil, dass durch Abnehmen dieses Außenknaufs 2 der Schließzylinder einfach in ein Türschloss eingesetzt werden kann. Der Außenknauf 2 ist vorzugsweise über einen (ersten) Bajonett-Verschluss mit dem Schließzylinder mit dessen Drehachse über die Trägerwelle 25 verbunden (siehe Fig. 3). Der erste Bajonett-Verschluss weist ein zumindest teilweise drehbares Ringelement 23 (siehe Fig. 4) auf, wobei das Ringelement 23 vorzugsweise an dem Griffmuldenring 22 angeordnet und axial zum Griffmuldenring gesichert ist. Das Ringelement 23 ist vorzugsweise aus Metall und vorzugsweise aus Federstahl hergestellt. Das Ringelement 23 hintergreift im verschlossenen Zustand des Bajonett-Verschlusses ein Nockenelement 24 an der Trägerwelle 25, wohingegen im offenen Zustand des Bajonett-Verschlusses dieses Nockenelement 24 freigegeben ist, damit der Außenknauf 2 vom Schließzylinder abgezogen werden kann. Zum Anmontieren bzw. Demontieren des Außenknaufs 2 wird vorzugsweise ein erstes Werkzeug (Montagewerkzeug 200) mitgeliefert. Mit diesem ersten Montagewerkzeug 200 kann der erste Bajonett-Verschluss geöffnet bzw. verschlossen werden, d.h. das Ringelement 23 kann mit dem Montagewerkzeug 200 derart verdreht werden, um ein Hintergreifen bzw. Freigeben des Nockenelements 24 zu erreichen. Gegebenenfalls kann auch ein zweites Werkzeug (Montagewerkzeug 100) zur Montage bzw. Demontage des Außenknaufs verwendet werden. Das zweite Montagewerkzeug 100 ist, im Gegensatz zum ersten Montagewerkzeug 200, jedoch dergestalt, dass auch der Innenknauf 1 für einen Batteriewechsel geöffnet und verschlossen werden kann.

In den in den Figuren dargestellten Ausführungsformen weist der Innenknauf keinen elektrischen Taster auf. Gemäß einer Ausführungsform kann der Innenknauf fest mit dem Schließbart gekoppelt sein, sodass von innen stets auf bzw. zugeschlossen werden kann. Gemäß einer weiteren Ausführungsform kann der Innenknauf, wie der Außenknauf, erst nach erfolgreicher Authentifikation mit dem Transponder mit dem Schließbart gekoppelt werden, d.h. es kann sowohl von außen wie auch von innen erst nach Betätigen eines Transponders der Schließzylinder verschlossen bzw. aufgeschlossen werden.

Gemäß einer weiteren Ausführungsform kann jedoch am Innenknauf 1 zusätzlich ein elektrischer Taster vorgesehen sein. Ein elektrischer Taster am Innenknauf 1, vorzugsweise am Griffmuldenring 12, und noch bevorzugter innerhalb der Griffmulde 13, koppelt nach Drücken dieses Tasters den Innenknauf mit dem Schließbart für eine kurze Zeit, sodass ein Benutzer von innen den Schließbart drehen kann. Vorzugsweise wird nach dem Drücken des Tasters der Innenknauf für 2 bis 10 Sekunden gekoppelt, beispielsweise ca. 2 Sekunden, beispielsweise 3 Sekunden oder 5 Sekunden. Nach bzw. vor der Kopplung ist der Innenknauf nicht mit dem Schließbart gekoppelt, sodass ohne Drücken des Tasters von innen nicht aufgeschlossen werden kann.

Die Montage eines Schießzylinders in ein Türschloss weist im wesentlichen die folgenden Arbeitsschritte auf:

Um ein unbeabsichtigtes Verdrehen des Ringelements 23 zu verhindern, weist der erste Bajonett-Verschluss einen Sperrmechanismus auf, wobei die Sperrstifte 27 in eine erste (größere) Aussparung 26 im offenen Zustand eingreifen und die Sperrstifte 27 im geschlossenen Zustand in eine zweite (kleinere) Aussparung 28 einrasteten (Fig. 4). Wie aus der Fig. 4 ersichtlich, sind zwei Sperrstifte mit entsprechenden Aussparungen bevorzugt, die diametral zur Achse des Ringelements angeordnet sind. Das Montagewerkzeug 100 bzw. 200 wird so an den Außenknauf 2 gesetzt, dass die beiden Nasen 101 bzw. 201 des Montagewerkzeugs in den Bajonett-Verschluss des Knaufs eingreifen. Insbesondere greifen die beiden Nasen 101 bzw. 201 in die erste Aussparung 26 des Ringelements 23 ein, sodass das Ringelement mit dem Montagewerkzeug verdreht werden kann.

Der Außenknauf 2 wird festgehalten und das Montagewerkzeug 100 bzw. 200 wird vorsichtig ca. um 30° gegen den Uhrzeigersinn gedreht (Fig. 4). Das Ringelement 23 wird über die Sperrstifte 27 verdreht (ein Knacken wird hörbar bzw. fühlbar) und gleichzeitig wird das Ringelement 23 über das Nockenelement 24 am Schließzylinder verdreht, sodass das Nockenelement vom Ringelement nicht mehr hintergriffen wird. Vorzugsweise bewirkt ein Ansetzen und Drehen des Montagewerkzeugs, dass das Ringelement 23 an den Stellen der Sperrelemente gegen eine starke Federwirkung angehoben wird und gleichzeitig mit dem Anheben des Ringelements ein Verdrehen ermöglicht wird. Das Anheben des Ringelements erfolgt durch eine spezielle Gestaltung der Sperrelemente und des Ringelements, d.h. die Sperrelemente bzw. das Ringelement können Verjüngungen haben, wodurch ein Anheben des Ringelements automatisch bewirkt wird. Daher kann das Ringelement auch verdreht werden, ohne dass es vom Montagewerkzeug selbst über die Sperrelemente angehoben wird.

Der Außenknauf 2 kann nun in "einem Stück" abgezogen werden. Der Schließzylinder 42 kann nun ohne den Außenknauf von der Türinnenseite nach außen durch das Schloss der Tür gesteckt werden und mit einer Stulpschraube, die in das Gewinde 30 des Schließzylinders eingreift, am Schloss arretiert werden. Der Außenknauf 2 wird wieder auf die Trägerwelle 25 des Schließzylinders gesteckt, und das Montagewerkzeug 100 bzw. 200 am Außenknauf 2 so angesetzt, dass die beiden Nasen 101 bzw. 201 in das Ringelement 23 des Bajonett-Verschlusses eingreifen, d. h. in die beiden ersten Aussparungen 26. Das Ringelement 23 wird durch eine 30° Drehung nach rechts (im Uhrzeigersinn, Fig. 4) wieder verschlossen, d.h. das Ringelement wird derart über das Nockenelement 24 verdreht, dass dieses hintergriffen wird. Wiederum wird ein Knacken vernehmbar, wenn das Ringelement 23 über die Sperrstifte 27 verdreht wird. Im verschlossenen Zustand greifen die Sperrstifte 27 in die zweite Aussparung 28 (bzw. die Aussparungen) ein, wodurch ein unbeabsichtigtes Verdrehen des Ringelements verhindert wird.

In der dargestellten Ausführungsform sind im Außenknauf 2 keine elektronischen Komponenten angeordnet, wohingegen alle Elektronikkomponenten, d.h. die Auswertelektronik, die Empfangsantenne und die Batterie(n) 50 im Innenknauf 1 angeordnet sind. Vorzugsweise weist der Innenknauf 1 ein Innenknaufträgerelement 10 auf, das zum Aufnehmen der Auswertelektronik, der Empfangsantenne und der Batterie(n) 50 dient. Außerdem dient das Innenknaufträgerelement 10 zum Unterstützen bzw. zum Tragen des Innengriffmuldenrings 12 und der Innenknauftiefziehkappe 11.

Im Gegensatz zum Außenknauf 2 kann der Innenknauf 1 daher nicht in "einem Stück" vom Schließzylinder abgenommen werden. Der Innenknauf 1 ist dennoch der Ausgestaltung des Außenknaufs 2 sehr ähnlich, da auch der Innenknauf einen Griffmuldenring 12 und eine Tiefziehkappe 11 aufweist. Die Tiefziehkappe 11 des Innenknaufs 1 ist wie die des Außenknaufs 2 vorzugsweise aus tiefgezogenem Edelstahl hergestellt. Aus ästhetischen Gründen gleicht das Design der Innenkappe dem der Außenkappe. Die Tiefziehkappe 11 wird gemäß einer bevorzugten Ausführungsform mit einer Innverkleidung aus Kunststoff stabilisiert.

Vorzugsweise weist der Innenknauf 1 zwei Bajonett-Verschlüsse auf. Ein erster Bajonett-Verschluss am Innengriffmuldenring 12 dient zum Verschließen des Griffmuldenrings 12 an das Innenknaufträgerelement 10, bzw. zum gegeneinander Spannen des Griffmuldenringelements 12 an die Tiefziehkappe 12, damit dazwischen kein ohne weiteres erkennbarer Spalt entsteht.

Der erfindungsgemäße Innenknauf 1 weist zudem einen zweiten Bajonett-Verschluss auf, der dazu dient, die Tiefziehkappe 11 an dem Innenknaufträgerelement 10 zu arretieren. Vorzugsweise greifen Elemente des Innenknaufträgerelements 10 in entsprechende Gegenelemente innerhalb der Tiefziehkappe 11, wobei diese Gegenelemente vorzugsweise in der aus Kunststoff hergestellten Innenauskleidung der Tiefziehkappe 11 ausgebildet sind. Der zweite Bajonett-Verschluss kann in dieser Ausgestaltungsform von Hand, d.h. ohne zusätzliche Montagewerkzeuge verschlossen bzw. geöffnet werden. Da der Innenknauf nur von Fachpersonen geöffnet werden soll, wird zum Öffnen ein zweites Montagewerkzeug 100 benötigt, das dazu geeignet ist, den Sperrmechanismus im Innengriffmuldenring zu betätigen.

Das Verfahren zum Wechseln der Batterie(n) 50 bei dem erfindungsgemäßen Innenkauf 1 weist im wesentlichen die folgenden Schritte auf:
Ansetzen eines zweiten Montagewerkzeugs 100, so dass die beiden Nasen 101 des Montagewerkzeugs 100 in den ersten Bajonett-Verschluss des Innenknaufs eingreifen. Wie der Außenknauf 2 weist der erste Bajonett-Verschluss des Innengriffmuldenrings 12 auch ein Ringelement 13 auf (Fig. 1), das mit dem Montagewerkzeug 100 derart verdreht werden kann, um ein Hintergreifen bzw. Freigeben eines Nockenelements 14 zu erreichen. In dieser Ausgestaltungsform befindet sich jedoch das Nockenelement 14 in Verbindung mit dem Innengriffmuldenring 12, sodass ein Verdrehen des Ringelements 13 (Öffnen des ersten Bajonett-Verschlusses) und dadurch ein Freigeben des Nockenelements 14 dazu führt, dass der Innengriffmuldenring 12 in axialer Richtung verschoben werden kann. Vorzugsweise ist der Innengriffmuldenring 12 derart geführt, dass im offenen Zustand des ersten Bajonett-Verschlusses nur eine Verschiebung in axialer Richtung möglich ist und eine Verdrehung des Griffmuldenrings 12 verhindert wird. Ähnlich wie bei dem Bajonett-Verschluss des Außenknaufs weist das Ringelement 13 einen Sperrmechanismus mit mindestens ersten und zweiten Aussparungen 16 und 18 auf (nicht dargestellt, jedoch sind die Aussparungen 16 und 18 den Aussparungen 26 und 28 aus Fig. 4 ähnlich), wobei Sperrstifte 17 mit den zweiten Aussparungen 18 im geschlossenen Zustand in Eingriff sind (einrasten), und die Sperrstifte 17 im offenen Zustand des Bajonett-Verschlusses zusammen mit den Nockenelementen 14 in die erste Aussparung 16 einrasteten. Wie beim Außenknauf wird das Ringelement 13 mit den ersten und zweiten Aussparungen 16 und 18 zum Öffnen bzw. Verschließen über die Sperrstifte 17 verdreht. Im Gegensatz zum ersten Montagewerkzeug 200, das üblicherweise mit dem Schließzylinder mitgeliefert wird, kann mit dem zweiten Montagewerkzeug 100 auch der Innenknauf geöffnet bzw. verschlossen werden, d.h. nur mit dem zweiten Montagewerkzeug kann der Sperrmechanismus des Innenknaufs geöffnet bzw. verschlossen werden. Da ein Öffnen bzw. ein Verschließen des Innenknaufs Fachkräften vorbehalten sein soll, wird das zweite Montagewerkzeug 100 üblicherweise nicht mit dem erfindungsgemäßen Doppel- oder Einfachknaufzylinder mitgeliefert (im Gegensatz zum ersten Montagewerkzeug 200), sodass es nur Fachkräften zur Verfügung steht. Das zweite Montagewerkzeugs 100 weist an den Nasen 101 konische Abschnitte auf, die ein Anheben des Ringelements 13 bewirken. Beim Öffnen des Innenknaufs wird somit das Ringelement 13 durch das Montagewerkzeug 100 an den Stellen der Sperrelemente gegen eine starke Federwirkung angehoben, wodurch gleichzeitig mit dem Anheben des Ringelements 23 ein Verdrehen ermöglicht wird. Wiederum wird auch hier beim Öffnen bzw. beim Verschließen des Bajonett-Verschlusses ein Knacken vernehmbar.

Festhalten des Innenknaufs 1 und Drehen des Montagewerkzeugs 100 um ca. 30° im Uhrzeigersinn (diesmal in Blickrichtung 40; Fig. 1). Mit diesem Arbeitschritt wird der erste Bajonett-Verschluss des Innenknaufs geöffnet. Das Ringelement 13 wird derart verschoben, dass die Sperrstifte 17 zusammen mit dem Nockenelement 14 in die Aussparungen 18 eingreifen.

Ziehen des Griffmuldenrings 12 nach hinten (d.h. weg von der Tiefziehkappe 11) in Richtung Tür, so dass sich der Griffmuldenring 12 vom Innenknauf löst.

Drehen der Innenkappe 11 um ca. 10° gegen den Uhrzeigersinn und anschließendes Abziehen der Innenkappe 11 (siehe Fig. 2). Hierdurch wird der zweite Bajonett-Verschluss geöffnet.

Entfernen der Batterien 50 aus der Halterung.

Einsetzen der beiden neuen Batterien 50, mit dem Pluspol zueinander, in die Halterung.

Aufstecken der Innenkappe 11 entsprechend der Vorsprünge 15 und Drehen der Innenkappe 11 um ca. 10°, um die Innenkappe 11 fest anzubringen, d.h. Schließen des zweiten Bajonett-Verschlusses.

Aufbringen des Griffmuldenrings 12 an das Innenknaufträgerelement 10, sodass Innenkappe 11 und Ring 12 bündig abschließen. Der Griffmuldenring 12 weist innen Aussparungen auf, die zum Aufnehmen der Vorsprünge 15 dienen. Somit kann der Griffmuldenring 12 erst dann bündig zur Tiefziehkappe 11 hin verschoben werden, wenn die Tiefziehkappe mit den Vorsprüngen in die verschlossene Position des zweiten Bajonett-Verschlusses verdreht ist. Wenn der Griffmuldenring 12 mit den Aussparungen über die Vorsprünge 15 axial verschoben wird, liegen der Griffmuldenring 12 und die Tiefziehkappe bündig aneinander. Zudem verhindern die Aussparungen, die die Vorsprünge 15 aufnehmen, dass die Tiefziehkappe verdreht werden kann, d.h. der zweite Bajonett-Verschluss kann bei bündigem Anliegen nicht geöffnet werden.

Ansetzen des Montagewerkzeugs 100, sodass beide Nasen in die Aussparungen 16 des Ringelements 13 greifen.

Drehen des Ringelements 13 um ca. 30° gegen den Uhrzeigersinn, wodurch ein Schließen des ersten Innen-Bajonett-Verschlusses erreicht wird.

Die vorliegende Erfindung erlaubt eine bevorzugte einfache und dennoch sichere Montage des Außen- und Innenknaufs. Merkmale aus zuvor beschriebenen verschiedenen Ausführungsformen sind von der vorliegenden Erfindung umfasst.

Der Begriff " im wesentlichen" ist in der vorliegenden Anmeldung derart zu verstehen, dass jeweils zwei Ausführungen umfasst sind, nämlich angenäherte und genaue. Beispielsweise umfaßt der Begriff "im wesentlichen zylindrisch" sowohl annähernd zylindrische Formen, als auch genau zylindrische Formen.

## Patentansprüche

1. Knauf (2) für ein Türschloss, wie einen elektronischen Schließzylinder (42), wobei zumindest ein Griffteil des Knaufs (2) einen Bajonett-Verschluss dergestalt aufweist, dass der Griffteil an das verbleibende Türschloss lösbar angeordnet werden kann,
wobei der Bajonett-Verschluss mindestens ein zumindest teilweise drehbares Ringelement (13, 23) aufweist, und
wobei der Bajonett-Verschluss zwei Sperrelemente (14, 27) aufweist, welche eine Verdrehung des Ringelements (13, 23) erst ermöglichen, wenn dieses an zwei Stellen gegen eine jeweils starke Federwirkung angehoben wird.

2. Knauf nach Anspruch 1, wobei das Ringelement (13, 23) vorzugsweise an dem Griffteil axial gesichert ist und ein Nockenelement (24) freigibt oder nach einer Verdrehung hintergreift.

3. Knauf nach Anspruch 1 oder 2 mit:
a) einem ersten Griffteil (11, 21), welches aus Metall tiefgezogen ist, und
b) einem zweiten Griffteil (12, 22), welches Griffmulden aufweist,
c) wobei das erste und das zweite Griffteil für das Bilden des Knaufs miteinander verbunden sind.

4. Knauf nach Anspruch 3, wobei das erste Griffteil (11, 21) ein vorderes, im wesentlichen zylindrisches Teil ist, und das zweite Griffteil (12, 22) ein dahinter angeordnetes Teil ist.

5. Knauf nach Anspruch 3 oder 4, wobei das erste Griffteil (11, 21) und das zweite Griffteil (12, 22) lösbar miteinander verbunden sind.

6. Knauf nach Anspruch 3, 4 oder 5, wobei eine Vorspanneinrichtung vorgesehen ist, die das erste Griffteil (11, 21) im am zweiten Griffteil (12, 22) verbundenen Zustand gegen das zweite Griffteil (12, 22) zur Vermeidung eines sichtbaren Spalts zwischen ihnen vorspannt.

7. Knauf nach einem der Ansprüche 3 bis 6, wobei das erste Griffteil (11, 21) und das zweite Griffteil (12, 22) unlösbar durch eine reib- und/oder formschlüssige Verbindung miteinander verbunden sind.

8. Knauf nach einem der Ansprüche 3 bis 7, wobei das erste Griffteil (11, 21) aus Edelstahl tiefgezogen und gebürstet oder poliert ist.

9. Knauf nach einem der Ansprüche 3 bis 8, wobei das aus Metall tiefgezogene erste Griffteil (11, 21) des Knaufs als Antenne für HF-Funk dient.

10. Knauf nach einem der Ansprüche 1 bis 9, wobei das Ringelement (13, 23) aus Federstahl hergestellt ist.

11. Knauf nach einem der Ansprüche 1 bis 9, wobei die Sperrelemente (14, 27) dergestalt sind, dass sie mit dem zugehörigen Werkzeug (200) automatisch zusammen mit der Drehung überwunden werden.

12. Knauf nach Anspruch 11, wobei die Sperrelemente (14, 27) von einem das Ringelement (13, 23) verdrehenden Werkzeug nach dem Schlüssel-Schloß-Prinzip betätigbar sind.

13. Knauf nach Anspruch 11, wobei das Sperrelement (14, 27) durch einen Konus betätigbar ist, der an Klauen (201) eines Werkzeugs (200) angeordnet ist, wobei die Klauen (201) außerdem zum Verdrehen des Ringelements (13, 23) des Bajonett-Verschlusses vorgesehen sind.

14. Elektronischer Schließzylinder (42) mit einem Knauf nach einem der vorstehenden Ansprüche.

15. Elektronischer Schließzylinder nach Anspruch 14, wobei der Schließzylinder (42) einen Innenknauf (1) zum Öffnen und einen vom Schließzylinder entfernbaren Außenknauf (2) aufweist, wobei der Schließzylinder (42) so ausgebildet ist, dass ein erstes Werkzeug geeignet ist, nur den Außenknauf zu entfernen und nicht den Innenknauf zu öffnen, und ein zweites Werkzeug geeignet ist, den Außenknauf zu entfernen und den Innenknauf zu öffnen.

16. Schließzylinder nach Anspruch 15, wobei am Innenknauf (1) ein elektrischer Taster vorgesehen ist, wobei ein Betätigen des Tasters ein temporäres Koppeln des Innenknaufs (1) mit dem Schließbart (3) bewirkt.

17. Kit mit einem elektronischen Schließzylinder nach Anspruch 14, 15 oder 16 und einem Werkzeug (200) zum Öffnen des Bajonett-Verschlusses.

18. Kit nach Anspruch 17 mit einer Programmiereinheit zum Programmieren des elektronischen Schließzylinders.

## Claims

1. A knob (2) for a door lock, such as an electronic locking cylinder (42), wherein at least a grip portion of the knob (2) comprises a bayonet catch such that the grip portion and the remaining door lock may be releasably engaged,
wherein the bayonet catch comprises at least one at least partially rotatable ring element (13, 23) and
wherein the bayonet catch comprises two blocking devices (14, 27) that only allow the ring element (13, 23) to be rotated if it is lifted at two points against a respective strong resilience.

2. The knob according to claim 1, wherein the ring element (13, 23) is preferably axially secured to the grip portion and is adapted to release a cam element (24) or engage behind it upon a rotation.

3. The knob according to claim 1 or 2, comprising:
a) a first deep-drawn metal grip portion (11, 21) and
b) a second grip portion (12, 22) having recessed grips,
c) wherein the first and the second grip portion are connected with each other so as to form the knob.

4. The knob according to claim 3, wherein the first grip portion (11, 21) is a substantially cylindrical front element and the second grip portion (12, 22) is an element arranged behind the front element.

5. The knob according to claim 3 or 4, wherein the first grip portion (11, 21) and the second grip portion (12, 22) are releasably engaged.

6. The knob according to claim 3, 4 or 5, wherein a preloading element is provided preloading the first grip portion (11, 21), when connected to the second grip portion (12, 22), against the second grip portion (12, 22) so as to avoid a visible gap between them.

7. The knob according to any of claims 3 to 6, wherein the first grip portion (11, 21) and the second grip portion (12, 22) are undetachably frictionally and/or positively engaged.

8. The knob according to any of claims 3 to 7, wherein the first grip portion (11, 21) is of deep-drawn and brush-finished or polished stainless steel.

9. The knob according to any of claims 3 to 8, wherein the first deep-drawn metal grip portion (11, 21) of the knob serves as RF antenna.

10. The knob according to any of claims 1 to 9, wherein the ring element (13, 23) is made from spring steel.

11. The knob according to any of claims 1 to 9, wherein the blocking devices (14, 27) are such that they can automatically be overcome by rotation with the respective tool (200).

12. The knob according to claim 11, wherein the blocking devices (14, 27) can be actuated by a tool twisting the ring element (13, 23) according to the lock/key principle.

13. The knob according to claim 11, wherein the blocking device (14, 27) can by actuated by a cone arranged at claws (201) of a tool (200), wherein the claws (201) are moreover provided for rotating the ring element (13, 23) of the bayonet catch.

14. An electronic locking cylinder (42) having a knob according to any of the preceding claims.

15. The electronic locking cylinder according to claim 14,
wherein the locking cylinder (42) comprises an inner knob (1) for opening and an outer knob (2) that can be removed from the locking cylinder, wherein the locking cylinder (42) is configured such that a first tool is adapted to remove only the outer knob and not to open the inner knob, whereas a second tool is adapted to remove the outer knob and to open the inner knob.

16. The locking cylinder according to claim 15, wherein the inner knob (1) is provided with an electric sensing device, wherein an actuation of the sensing device effects a temporary coupling of the inner knob (1) to the locking bit (3).

17. A kit comprising an electronic locking cylinder according to claim 14, 15 or 16 and a tool (200) for opening the bayonet catch.

18. The kit according to claim 17 comprising a programming unit for programming the electronic locking cylinder.

## Revendications

1. Bouton (2) pour une serrure de porte telle qu'un cylindre de fermeture électronique (42),
dans lequel au moins une partie de préhension du bouton (2) présente un système de verrouillage à baïonnette de façon à ce que la partie de préhension puisse être agencée de manière démontable au restant de la serrure de porte,
dans lequel le système de verrouillage à baïonnette comprend au moins un élément annulaire (13, 23) au moins partiellement rotatif, et
dans lequel le système de verrouillage à baïonnette comprend deux éléments de verrouillage (14, 27), qui ne permettent une rotation de l'élément annulaire (13, 23), que lorsque celui-ci est soulevé en deux endroits à l'encontre d'une action respective de ressort de forte puissance.

2. Bouton selon la revendication 1, dans lequel l'élément annulaire (13, 23) est de préférence arrêté axialement sur la partie de préhension, et libère un élément de came (24) ou s'engage derrière celui-ci après une rotation.

3. Bouton selon la revendication 1 ou la revendication 2, comprenant :
a) une première partie de préhension (11, 21) qui est réalisée en métal par emboutissage profond, et
b) une deuxième partie de préhension (12, 22) qui présente des cavités de préhension,
c) le bouton étant tel que la première et la deuxième partie de préhension soient reliées l'une à l'autre pour former le bouton.

4. Bouton selon la revendication 3, dans lequel la première partie de préhension (11, 21) est une partie avant sensiblement cylindrique, et la deuxième partie de préhension (12, 22) est une partie disposée derrière.

5. Bouton selon la revendication 3 ou la revendication 4, dans lequel la première partie de préhension (11, 21) et la deuxième partie de préhension (12, 22) sont reliées de manière démontable l'une à l'autre.

6. Bouton selon la revendication 3, 4 ou la revendication 5, dans lequel il est prévu un dispositif de précontrainte, qui assure une précontrainte de la première partie de préhension (11, 21), dans son état relié à la deuxième partie de préhension (12, 22), contre la deuxième partie de préhension (12, 22), en vue d'empêcher un interstice visible entre ces deux parties.

7. Bouton selon l'une des revendications 3 à 6, dans lequel la première partie de préhension (11, 21) et la deuxième partie de préhension (12, 22) sont reliées de manière indémontable par une liaison par adhérence et/ou complémentarité de formes.

8. Bouton selon l'une des revendications 3 à 7, dans lequel la première partie de préhension (11, 21) est réalisée en acier surfin ou inoxydable, par emboutissage profond, et est brossée ou polie.

9. Bouton selon l'une des revendications 3 à 8, dans lequel la première partie de préhension (11, 21) du bouton, réalisée en métal par emboutissage profond, sert d'antenne de communications radio HF.

10. Bouton selon l'une des revendications 1 à 9, dans lequel l'élément annulaire (13, 23) est fabriqué en acier à ressort.

11. Bouton selon l'une des revendications 1 à 9, dans lequel les éléments de verrouillage (14, 27) sont d'une configuration telle, que leur action puisse être surmontée automatiquement, au moyen de l'outil (200) associé et en commun avec la rotation.

12. Bouton selon la revendication 11, dans lequel les éléments de verrouillage (14, 27) peuvent être actionnés par un outil produisant la rotation de l'élément annulaire (13, 23) selon le principe clé-serrure.

13. Bouton selon la revendication 11, dans lequel l'élément de verrouillage (14, 27) peut être actionné par un cône, qui est agencé sur des crabots (201) d'un outil (200), les crabots (201) étant en outre prévus pour faire tourner l'élément annulaire (13, 23) du système de verrouillage à baïonnette.

14. Cylindre de fermeture électronique (42) comprenant un bouton selon l'une des revendications précédentes.

15. Cylindre de fermeture électronique selon la revendication 14, le cylindre de fermeture (42) comprenant un bouton intérieur (1) pour l'ouverture et un bouton extérieur (2) pouvant être retiré du cylindre de fermeture, et le cylindre de fermeture (42) étant configuré de manière à ce qu'un premier outil soit adapté uniquement à retirer le bouton extérieur et ne pas ouvrir le bouton intérieur, et qu'un deuxième outil soit adapté à retirer le bouton extérieur et à ouvrir le bouton intérieur.

16. Cylindre de fermeture électronique selon la revendication 15, dans lequel sur le bouton intérieur (1) il est prévu une touche électrique, un actionnement de la touche produisant un couplage temporaire du bouton intérieur (1) avec le panneton de fermeture (3).

17. Kit comprenant un cylindre de fermeture électronique selon la revendication 14, 15 ou la revendication 16, et un outil (200) destiné à ouvrir le système de verrouillage à baïonnette.

18. Kit selon la revendication 17 comprenant une unité de programmation destinée à programmer le cylindre de fermeture électronique.
